# EUROPÄISCHE PATENTSCHRIFT

(11) **EP 0 718 186 B1**
(45) Veröffentlichungstag und Bekanntmachung des Hinweises auf die Patenterteilung: **22.12.1999**
(21) Anmeldenummer: 95250267.2
(22) Anmeldetag: 31.10.1995
(51) Int. Cl.: B63B 17/02

(54) **Einrichtung für eine Schiffsluke oder eine ähnliche Öffnung**
Arrangement for the hatch of a ship or a similar opening
Arrangement pour l'écoutille d'un bateau ou pour une ouverture similaire

(30) Priorität: 22.12.1994 DE 4447386
(43) Veröffentlichungstag der Anmeldung: 26.06.1996
(73) Patentinhaber: MANNESMANN Aktiengesellschaft, 40213 Düsseldorf (DE)
(72) Erfinder: Kröll, Joachim, D-41363 Jüchen (DE); Franzen, Hermann, D-41238 Mönchengladbach (DE); Gamerschlag, Melanie, D-40789 Monheim (DE)
(74) Vertreter: Presting, Hans-Joachim, Dipl.-Ing.

(56) Entgegenhaltungen:
- DE-B- 1 078 004
- DE-B- 1 250 291
- DE-B- 1 274 460
- GB-A- 105 801
- GB-A- 775 672
- GB-A- 783 235
- GB-A- 853 826
- US-A- 1 640 188

## Beschreibung

Die Erfindung betrifft eine Einrichtung für eine Schiffsluke oder eine ähnliche Öffnung, die witterungs- oder Umweltbedingungen ausgesetzt ist, wobei die Öffnung mittels einer zumindest teilweise entfernbaren Abdeckung verschließbar ist.

Eine derartige entfernbare Abdeckung ist bekannt (DE-OS 24 21 902). Dabei handelt es sich um eine Vorrichtung zur Verschiebung und Faltung von in Abschnitten aufgeteilten Lukendeckeln, Zwischendecks u.dgl. Die Abdeckung kann daher aus einer waagerechten Schließstellung gelenkig verbundener Deckelabschnitte in eine gefaltete Offenstellung gebracht werden. Auch bei Teilöffnung ist jedoch zwischen Staustücken und der Lukenöffnung noch so viel Leeröffnung, daß bei schlechter Witterung Wasser in den Stauraum eindringen kann.
Die Ent- und Beladung von Schiffen mit palettierter Ladung verzögert sich daher oft witterungsbedingt, und es kommt dadurch zu längeren Schiffsliegezeiten, die höhere Liegegebühren verursachen.

Die GB-A-775672 zeigt eine Abdeckung mit einem gehäuseartigen Aufbau, bei dem es sich jedoch um eine Art Zelt mit flexiblen Seitenwänden handelt, das fest am Schiff angeschlagen ist und darüber hinaus noch einen zusätzlichen Kran benötigt, der das Zelt in einer dachartigen Lage hält. Eine solche Wetterabdeckung ist nicht flexibel genug, um schnell und problemlos bei einsetzenden Regenfällen aufgesetzt werden zu können; die vorbekannte Lösung bedarf viel mehr umfangreicher Vorbereitungen, so daß diese Abdeckung entweder stets über der Luke verbleiben sollte oder in Kauf genommen werden muß, daß empfindliches Schüttgut durch starken Regen beschädigt ist, bevor es gelungen ist, die Abdeckung zu installieren.

Die Aufgabe der vorliegenden Erfindung besteht, ausgehend von der GB-A-775672 darin, eine zum trockenen Be- und Entladen von Schiffen bekannte Wasserabdeckung so auszubilden, daß sie für eine Vielzahl von Schiffsluken oder ähnliche Öffnungen universell einsetzbar ist und sicher verhindert, daß größere Wassermengen bei Regenfällen in den Stauraum eindringen.

Diese Aufgabe wird erfindungsgemäß dadurch gelöst, daß auf den Öffnungsrand ein rahmenartiges Gehäuse dichtend aufsetzbar ist, daß ein an einer Seitenbegrenzung offener Schacht innerhalb des Rahmengehäuses gebildet ist und daß der Schacht von oben her mittels übereinandergreifender Abdeckungen verschließbar ist, die automatisch durch Andrücken eines an einem Be- oder Entladekran hängenden Körpers geöffnet werden oder bei Entfernen des Körpers selbsttätig schließen

Diese Abdeckung kann mit dem Kran selbst aufgesetzt oder abgenommen werden. Sie ist daher für eine Vielzahl von Schiffsluken oder ähnliche Öffnungen einsetzbar, und die übereinandergreifenden Abdeckungen werden durch den Körper derart angehoben, daß auftreffendes Wasser nach außen abfließt und somit nicht in den Stauraum eindringen kann. Nach seitlichem Ausfahren des Staugutes schließen die Abdeckungen von selbst, so daß in allen Phasen des Transportvorganges kein Wasser in den Stauraum dringen kann.

Nach weiteren Merkmalen ist vorgesehen, daß das Rahmengehäuse an drei Seitenbegrenzungen von innen nach außen geneigte Außenflächen aufweist. Dadurch ergibt sich eine standsichere Abdeckung, die ohne weitere Befestigung auf die Luke bzw. Öffnung gestülpt werden kann.

Eine Verbesserung der Erfindung besteht darin, daß an der offenen Seitenbegrenzung des Schachtes ein die Öffnung fortsetzender Gehäuseteil vorgesehen ist, dessen Außenflächen neben der Öffnung von oben nach unten zurückspringend verlaufen. Dadurch erhält man vorteilhafterweise bis zum Zentrum der Abdeckung eine abgedichtete Parallelführung für das Lastaufnahmemittel.

Eine Weiterentwicklung der Erfindung sieht vor, daß die übereinandergreifenden Abdeckungen aus flachen elastischen Matten bestehen, die aufgrund ihrer Elastizität in einer geschlossenen Lage gehalten sind. Nach Öffnen der beiden Matten und Zurückziehen des Körpers am Lastaufnahmemittel kehren die Matten daher durch ihre Eigenelastizität in die schließende Ausgangslage zurück.

Das Öffnen der beiden Matten wird nach weiteren Merkmalen dadurch erleichtert, daß außerhalb des Grundrisses des Schachtes die übereinandergreifenden Abdeckungen einen Spreizspalt bilden.

Hierbei ist es weiterhin vorteilhaft, daß der an dem Kran hängende Körper mit mehreren senkrecht hängenden und in Ein- und Ausfahrrichtung versetzt angeordneten Rollen versehen ist und daß die Kranseile innerhalb der gewählten Rollen-Konfiguration frei bewegbar sind. Der Vorteil ist ein sicheres Spreizen der Matte beim Anfahren des Körpers gegen die Abdeckungen.

In diesem Zusammenhang ist es vorteilhaft, daß nach weiteren Merkmalen der an dem Kran hängende Körper als Hohlkörper ausgeführt ist.

Eine auch noch letzte Wasserreste abhaltende Lösung des Problems besteht darin, daß über dem Körper ein schirmartiger Schild an den Kranseilen befestigt ist.

Nach einer weiteren Verbesserung der Erfindung ist vorgesehen, daß sich der Körper außerhalb des Gehäuses auf das Lastaufnahmemittel abstützt. Dadurch entsteht eine vorteilhafte Fixierung in geeigneter Höhe zur Last.

Ferner ist vorgesehen, daß sich der Körper in Ladeposition nach dem Absenken des Lastaufnahmemittels auf die Abdeckungen abstützt.

Ein Ausführungsbeispiel der Erfindung ist in der Zeichnung dargestellt und wird im folgenden näher beschrieben. Es zeigen
- Fig. 1: einen mobilen Hafenkran mit am Lastaufnahmemittel angeordnetem schirmartigen Schild in Ansicht und ein auf der Schiffsluke aufgesetztes Gehäuse im Querschnitt eines Schiffes.
- Fig. 2: die zu Fig. 1 gehörende Seitenansicht des Hafenkrans,
- Fig. 3: eine Seitenansicht des Gehäuses,
- Fig. 4: die zugehörige Vorderansicht des Gehäuses
- Fig. 5: eine Draufsicht auf das Gehäuse,
- Fig. 6: das in das Gehäuse eingefahrene Staugut am Lastaufnahmemittel hängend mit Schirm und versetzten Rollen und
- Fig. 7: die zu Fig. 6 gehörende Draufsicht in der Be- und Entladephase des Staugutes.

Die Einrichtung ist für eine Schiffsluke 1 oder eine ähnliche Öffnung 1 vorgesehen, die Witterungs- oder Umweltbedingungen ausgesetzt ist. Die Öffnung ist mittels einer teilweise entfernbaren Abdeckung 2 verschließbar. Zu diesem Zweck wird auf den Öffnungsrand 1a ein rahmenartiges Gehäuse 3 am Rand dichtend aufgesetzt, was mit einem Lastaufnahmemittel 4 eines mobilen Krans 5 erfolgen kann. Das Gehäuse 3 kann sodann nach Gebrauch auf dem Gelände 6 in einer entsprechenden Halle oder dgl. abgestellt werden (Fig. 1 und 2).

Die Einzelheiten des Gehäuses ergeben sich aus den Fig. 3 bis 5: Das rahmenartige Gehäuse 3 besitzt vier Seitenbegrenzungen 3a, 3b, 3c, 3d mit einem senkrechten an der Seitenbegrenzung 3d offenen Schacht 7 innerhalb des Rahmengehäuses 3. Von oben her entspricht der Schacht 7 dem Verlauf von an den drei Seitenbegrenzungen 3a, 3b, 3c von innen nach außen geneigten Außenflächen 8, die mittels Blechen gebildet sind. Der Schacht 7 ist an der Oberseite 9 mittels übereinandergreifender Abdeckungen 2a und 2b verschließbar, die automatisch oder durch Andrücken eines an dem Kran 5 hängenden Körpers 10 geöffnet werden oder bei Entfernen des Körpers 10 wieder selbsttätig schließen.

An der offenen Seitenbegrenzung 3d des Schachtes 7 ist ein die Öffnung 1 fortsetzender Gehäuseteil 11 angeordnet, dessen Außenflächen 11a neben der Öffnung 1 von oben nach unten zurückspringend verlaufen.

Die übereinandergreifenden Abdeckungen 2a, 2b sind aus flachen, elastischen Matten 12a und 12b hergestellt, die aufgrund ihrer Elastizität in der in Fig. 5 gezeichneten geschlossenen Lage 13 verbleiben, falls von außen keine Krafteinwirkung erfolgt. Außerhalb des Grundrisses 7a des Schachtes 7 bilden die übereinandergreifenden Abdeckungen 2a, 2b einen Spreizspalt 14, der z.B. durch Abrundungen, wie in Fig. 5 gezeichnet, gebildet werden kann. Der an dem Kran 5 hängende Körper 10 weist mehrere senkrecht hängende in Ein- und Ausfahrrichtung 15 versetzt angeordnete Rollen 16, wie gezeichnet z.B. vier Rollen 16, auf. Die Kranseile 5a sind innerhalb der gewählten Rollen-Konfiguration (Anzahl und Lage der Rollen 16) frei bewegbar. Der an dem Kran 5 hängende Körper 10 ist als Hohlkörper 10a ausgeführt und oval im Querschnitt gestaltet. Über dem Körper 10 ist noch ein schirmartiger Schild 17 an den Kranseilen 5a befestigt.

Die Wirkungsweise der Einrichtung wird nachstehend beschrieben: Sobald mit dem Kran 5 das Gehäuse 3 dichtend auf die Schiffsluke oder Öffnung 1, auf den Öffnungsrand 1a aufgesetzt ist (Fig. 1), kann das Staugut 18 in Anfahrrichtung 15 gegen die Öffnung 1 gefahren werden. Die Rollen 16 sind so versetzt, daß zuerst eine Rolle 16 - wie gezeichnet - gegen die Abdeckung 2a und etwas später die benachbarte Rolle 16 gegen die Abdeckung 2b anliegt, so daß der erwünschte Spreizspalt 14 entsteht, der sich bis zu der in Fig. 7 gezeichneten Lage fortsetzt, wobei die Abdeckungen 2a und 2b in die Lage der elastischen Matten 12a und 12b gemäß Fig. 4 gelangen. In der Ausfahrrichtung 15 laufen diese Vorgänge umgekehrt ab und nach Verlassen des Hohlkörpers 10a liegen die Abdeckungen 2a und 2b wieder in der Lage 13 gemäß Fig. 5 und schließen jeglichen Spalt, so daß das Eindringen des Wassers verhindert wird.

## Patentansprüche

1. Einrichtung für eine Schiffsluke oder eine ähnliche Öffnung, die Witterungs- oder Umweltbedingungen ausgesetzt ist, wobei die Öffnung mittels einer zumindest teilweise entfernbaren Abdeckung verschließbar ist,
dadurch gekennzeichnet,
daß auf den Öffnungsrand (1a) ein rahmenartiges Gehäuse (3) dichtend aufsetzbar ist, daß ein an einer Seitenbegrenzung (3d) offener Schacht (7) innerhalb des Rahmengehäuses (3) gebildet ist und daß der Schacht (7) von oben her mittels übereinandergreifender Abdeckungen (2a,2b) verschließbar ist, die automatisch durch Andrücken eines an einem Be- oder Entladekran (5) hängenden Körpers (10) geöfffnet werden oder bei Entfernen des Körpers (10) selbsttätig schließen.

2. Einrichtung nach Anspruch 1,
dadurch gekennzeichnet,
daß das Rahmengehäuse (3) an drei Seitenbegrenzungen (3a,3b,3c) von innen nach außen geneigte Außenflächen (8) aufweist.

3. Einrichtung nach einem der Ansprüche 1 oder 2,
dadurch gekennzeichnet,
daß an der offenen Seitenbegrenzung (3d) des Schachtes (7) ein die Öffnung (1) fortsetzender Gehäuseteil (11) vorgesehen ist, dessen Außenflächen (11a) neben der Öffnung (1) von oben nach unten zurückspringend verlaufen.

4. Einrichtung nach einem der Ansprüche 1 bis 3,
dadurch gekennzeichnet,
daß die übereinandergreifenden Abdeckungen (2a,2b) aus flachen elastischen Matten (12a, 12b) bestehen, die aufgrund ihrer Elastizität in einer geschlossenen Lage (13) gehalten sind.

5. Einrichtung nach einem der Ansprüche 1 bis 4,
dadurch gekennzeichnet,
daß außerhalb des Grundrisses (7a) des Schachtes (7) die übereinandergreifenden Abdeckungen (2a,2b) einen Spreizspalt (14) bilden.

6. Einrichtung nach einem der Ansprüche 1 bis 5,
dadurch gekennzeichnet,
daß der an dem Kran (5) hängende Körper (10) mit mehreren senkrecht hängenden und in Ein- und Ausfahrrichtung (15) versetzt angeordneten Rollen (16) versehen ist und daß die Kranseile (5a) innerhalb der gewählten Rollen-Konfiguration frei bewegbar sind.

7. Einrichtung nach einem der Ansprüche 1 bis 6,
dadurch gekennzeichnet,
daß der an dem Kran (5) hängende Körper (10) als Hohlkörper (10a) ausgeführt ist.

8. Einrichtung nach einem der Ansprüche 1 bis 7,
dadurch gekennzeichnet,
daß über dem Körper (10) ein schirmartiger Schild (17) an den Kranseilen (5a) befestigt ist.

9. Einrichtung einem der Ansprüche 1 bis 8,
dadurch gekennzeichnet,
daß sich der Körper (10) außerhalb des Gehäuses (3) auf das Lastaufnahmemittel (4) abstützt.

10. Einrichtung nach einem der Ansprüche 1 bis 8,
dadurch gekennzeichnet
daß sich der Körper (10) in Ladeposition nach dem Absenken des Lastaufnahmemittels (4) auf die Abdeckungen (2a,2b) abstützt.

## Claims

1. Arrangement for the hatch of a ship or a similar opening, which is exposed to weathering or environmental conditions, such that the opening can be closed by means of a cover which can be at least partially removed,
**characterised in that**
a frame-like housing (3) can be positioned around the rim (1a) of the opening to seal it, an open shaft 7 is formed inside the frame housing (3) on one side (3d), and the shaft 7 can be closed at the top by overlapping covers (2a, 2b) which open automatically when pressed upon by a body (10) suspended from a loading or unloading crane (5) and, when the body (10) is removed, automatically close.

2. Arrangement according to Claim 1,
**characterised in that**
the frame housing (3) has outer surfaces (8) inclined from inside outwards on three sides (3a,3b,3c).

3. Arrangement according to either of Claims 1 or 2,
**characterised in that**
on the open side (3d) of the shaft (7) is provided a part of the housing (11) which extends the opening (1), whose outer surfaces (11a) adjacent to the opening (1) run back from top to bottom.

4. Arrangement according to any of Claims 1 to 3,
**characterised in that**
the overlapping covers (2a, 2b) consist of flat, elastic mats (12a, 12b) which are held by their own elasticity in a closed position (13).

5. Arrangement according to any of Claims 1 to 4,
**characterised in that**
outside the "footprint" (7a) of the shaft 7, the overlapping covers (2a, 2b) form a spreading gap (14).

6. Arrangement according to any of Claims 1 to 5,
**characterised in that**
the body (10) suspended from the crane (5) is provided with several rolls (16) hanging vertically and offset in the incoming and outgoing direction (15), and the crane cables (5a) can move freely within the chosen roll configuration.

7. Arrangement according to any of Claims 1 to 6,
**characterised in that**
the body (10) suspended from the crane (5) is formed as a hollow body (10a).

8. Arrangement according to any of Claims 1 to 7,
**characterised in that**
above the body (10) a screen-like shield (17) is attached to the crane cables (5a).

9. Arrangement according to any of Claims 1 to 8,
**characterised in that**
outside the housing (3) the body (10) is supported by the load lifting means (4).

10. Arrangement according to any of Claims 1 to 8,
**characterised in that**
in the loading position when the load lifting means (4) have been lowered, the body (10) rests on the covers (2a, 2b).

## Revendications

1. Dispositif pour une écoutille de navire ou une ouverture analogue, qui est exposée aux conditions environnantes ou aux conditions atmosphériques, l'ouverture pouvant être fermée par un moyen de recouvrement pouvant être au moins partiellement retiré,
caractérisé en ce que, sur le bord (1a) de l'ouverture, il peut être monté de façon étanche un boîtier (3) du type bâti, en ce qu'une cage (7) ouverte sur une limitation latérale (3d) est formée à l'intérieur du boîtier du type bâti (3), et en ce que la cage (7) peut être fermée, du haut, par des moyens de recouvrement (2a,2b) se chevauchant, qui sont ouverts automatiquement par pressage d'un corps (10) suspendu à une grue de chargement ou de déchargement (5) ou se ferment automatiquement lors de l'éloignement du corps (10).

2. Dispositif selon la revendication 1,
caractérisé en ce que le boîtier du type bâti (3) présente, sur trois limitations latérales (3a,3b,3c), des surfaces externes (8) inclinées de l'intérieur vers l'extérieur.

3. Dispositif selon une des revendications 1 ou 2,
caractérisé en ce que, sur la limitation latérale ouverte (3d) de la cage (7), il est prévu une partie de boîtier (11) continuant l'ouverture (1), dont les surfaces externes (11a) s'étendent en retrait de haut en bas à côté de l'ouverture (1).

4. Dispositif selon une des revendications 1 à 3,
caractérisé en ce que les moyens de recouvrement (2a,2b) se chevauchant sont constitués de nattes élastiques plates (12a, 12b) qui, en raison de leur élasticité, sont maintenues dans une position fermée (13).

5. Dispositif selon une des revendications 1 à 4,
caractérisé en ce que, à l'extérieur du contour (7a) de la cage (7), les moyens de recouvrement (2a,2b) se chevauchant forment une fente d'écartement (14).

6. Dispositif selon une des revendications 1 à 5,
caractérisé en ce que le corps (10) suspendu à la grue (5) est muni de plusieurs rouleaux (16) suspendus verticalement et agencés de façon décalée dans la direction de déplacement (15), et en ce que les câbles de grue (5a) sont librement déplaçables à l'intérieur de la configuration choisie des rouleaux.

7. Dispositif selon une des revendications 1 à 6,
caractérisé en ce que le corps (10) suspendu à la grue (5) est réalisé comme corps creux (10a).

8. Dispositif selon une des revendications 1 à 7,
caractérisé en ce qu'une plaque (17) du type écran est fixée aux câbles (5a) de la grue au-dessus du corps (10).

9. Dispositif selon une des revendications 1 à 8,
caractérisé en ce que le corps (10) s'appuie, à l'extérieur du boîtier (3), sur le moyen de réception de charge (4).

10. Dispositif selon une des revendications 1 à 8,
caractérisé en ce que le corps (10) s'appuie, dans la position de chargement après l'abaissement du moyen de réception de charge (4), sur les moyens de recouvrement (2a,2b).
